# EUROPÄISCHE PATENTSCHRIFT

(11) **EP 1 943 934 B1**
(45) Veröffentlichungstag und Bekanntmachung des Hinweises auf die Patenterteilung: **25.05.2011**
(21) Anmeldenummer: 07000727.3
(22) Anmeldetag: 15.01.2007
(51) Int. Cl.: A47K 10/42

(54) **Falthandtuchspender**
Folded towel dispenser
Distributeur de serviettes pliées

(43) Veröffentlichungstag der Anmeldung: 16.07.2008
(73) Patentinhaber: Wepa Hygieneprodukte GmbH, 59757 Arnsberg (DE)
(72) Erfinder: Zecher, Hans-Jürgen, 63263 Neu-Isenburg (DE); Teschner, Frank Arne, 63263 Neu-Isenburg (DE)
(74) Vertreter: Graefe, Jörg

(56) Entgegenhaltungen:
- EP-A- 0 901 769
- EP-A2- 1 136 025
- US-A- 3 115 998
- US-A- 3 433 544

## Beschreibung

Die vorliegende Erfindung betrifft einen Falthandtuchspender, der ein Gehäuse, das einen Aufnahmeraum mit einem Auflagebereich für einen Stapel von Falthandtüchern bildet, und eine Entnahmeöffnung, die im Boden des Gehäuses ausgebildet ist und durch die im Gebrauch Falthandtücher entnommen werden können, umfasst.

Falthandtücher aus Papier sind in unterschiedlichen Längen beziehungsweise Breiten sowie in unterschiedlichen Faltungen bekannt. Um derartige Falthandtücher am Ort des Gebrauchs zu lagern, werden häufig Falthandtuchspender mit einem Gehäuse verwendet, in dem ein Vorrat von Falthandtüchern in Stapelform untergebracht wird. Im Gehäuseboden ist eine Entnahmeöffnung vorgesehen, durch die die Falthandtücher bei Bedarf einzeln entnommen werden können. Konstruktiv entsprechend ausgeführte Falthandtuchspender sind aus dem Stand der Technik in verschiedenen Varianten bereits bekannt.

Ein Nachteil der bekannten Falthandtuchspender besteht darin, dass sie stets einen festgelegten, nicht variierbaren Aufnahmeraum für Falthandtücher mit bestimmter Länge beziehungsweise Breite und/oder Faltung aufweisen. Werden zum Beispiel für einen Falthandtuchspender hinsichtlich ihres Formats ungeeignete Falthandtücher eingesetzt, so kann es bei der Unterbringung im Aufnahmeraum und bei der Entnahme der Falthandtücher aus dem Falthandtuchspender zu Problemen kommen. Sind die Falthandtücher für den Aufnahmeraum des Falthandtuchspenders beispielsweise zu klein, kann das Problem auftreten, dass der Falthandtuchstapel verrutschen kann. Sind die Falthandtücher umgekehrt für den Aufnahmeraum zu groß, können diese nur mit sehr viel Mühe in dem Aufnahmeraum des Falthandtuchspenders untergebracht werden. In beiden Fällen kann sich die Entnahme einzelner Falthandtücher des Falthandtuchvorrats aus dem Falthandtuchspender somit als schwierig und unkomfortabel erweisen.

Das Dokument US 3 433 544 A offenbart einen Falthandtuchspender, der die Merkmale des Oberbegriffes des Anspruchs 1 aufweist.

Hier setzt die vorliegende Erfindung an.

Der vorliegenden Erfindung liegt die Aufgabe zugrunde, einen Falthandtuchspender der eingangs genannten Gattung zur Verfügung zu stellen, der zur Aufnahme von Falthandtüchern in unterschiedlichen Größen, insbesondere mit unterschiedlichen Längen und/oder Breiten, und/oder unterschiedlichen Faltungen geeignet ist.

Diese Aufgabe wird durch einen Falthandtuchspender mit den Merkmalen des Anspruchs 1 gelöst. Die Unteransprüche betreffen vorteilhafte Weiterbildungen der vorliegenden Erfindung.

Gemäß Anspruch 1 zeichnet sich ein erfindungsgemäßer Falthandtuchspender dadurch aus, dass der Falthandtuchspender Verstellmittel aufweist, geeignet, den Aufnahmeraum für eine Aufnahme von Falthandtüchern, die unterschiedliche Größen und/oder Faltungen aufweisen, zu verstellen. Unter dem Begriff "Aufnahmeraum" soll vorliegend derjenige Raum innerhalb des Gehäuses des Falthandtuchspenders verstanden werden, in dem der Faltpapiervorrat untergebracht werden kann. Durch die hier vorgeschlagene Lösung kann in besonders vorteilhafter Weise erreicht werden, dass die Breite des effektiv zur Aufnahme von Falthandtüchern zur Verfügung stehenden Aufnahmeraums, insbesondere die Breite des Auflagebereichs für die Falthandtücher, so verstellt und angepasst werden kann, dass der Falthandtuchspender zur Aufnahme von unterschiedlich großen und/oder unterschiedlich gefalteten Falthandtüchern geeignet ist. Dadurch kann erreicht werden, dass der erfindungsgemäße Falthandtuchspender universell für eine Vielzahl unterschiedlich dimensionierter Falthandtücher einsetzbar ist.

Die Verstellmittel weisen erfindungsgemäss ein im Wesentlichen plattenförmiges Verstellelement auf, welches dafür eingerichtet ist, die Breite des Aufnahmeraums zwischen einer Vorderwand und einer Rückwand des Gehäuses zu verstellen. Dadurch kann die Breite des Aufnahmeraums beziehungsweise die Breite des effektiv nutzbaren Auflagebereichs für die Falthandtücher von einem Benutzer auf einfache Weise eingestellt und an die jeweilige Breite des verwendeten Falthandtuchtyps angepasst werden.

Um die Handhabung des Verstellelements zu vereinfachen, wird in einer bevorzugten Ausführungsform vorgeschlagen, dass das Verstellelement mindestens einen Handhabungsabschnitt umfasst. Der Handhabungsabschnitt kann vorzugsweise integral mit dem Verstellelement ausgebildet sein.

Erfindungsgemäss sind im Gehäuse mindestens zwei Haltevorsprünge untergebracht , auf denen das Verstellelement lösbar festlegbar ist. Die Haltevorsprünge können beispielsweise an der Rückwand des Gehäuses voneinander beabstandet angeordnet sein.

Um unterschiedliche Verstellpositionen für das Verstellelement zu schaffen, umfasst erfindungsgemäss jeder der Haltevorsprünge mindestens zwei Vertiefungen , in die eine untere Begrenzungskante des Verstellelements im Gebrauch lösbar einsetzbar ist.

Es besteht in einer bevorzugten Ausführungsform die Möglichkeit, dass an der Rückwand mindestens ein Vorsprung angeordnet ist, geeignet, eine obere Begrenzungskante des Verstellelements lösbar festzulegen. Der Vorsprung kann vorzugsweise integral mit der Rückwand ausgebildet ist, um insbesondere die Herstellung des Gehäuses mit dem Vorsprung an der Rückwand zu vereinfachen.

In einer besonders vorteilhaften Ausführungsform wird vorgeschlagen, dass die Verstellmittel mindestens zwei verstellbare Halteelemente umfassen, auf denen die Falthandtücher im Gebrauch aufliegen können. Dadurch kann die Länge des Auflagebereichs für den Falthandtuchvorrat im Aufnahmeraum auf einfache Weise an unterschiedliche Längen der Falthandtücher angepasst werden.

Die verstellbaren Halteelemente können innerhalb des Gehäuses im Wesentlichen parallel zur Rückwand verstellbar geführt sein. Vorzugsweise können sich die verstellbaren Halteelemente zwischen der Vorderwand und der Rückwand des Gehäuses erstrecken.

In einer besonders bevorzugten Ausführungsform ist vorgesehen, dass die Halteelemente als Haltegabeln ausgeführt sind.

Es kann vorgesehen sein, dass die Halteelemente im Gehäuse rastend festlegbar sind. Zu diesem Zweck kann der Falthandtuchspender geeignete Rastmittel aufweisen. Es besteht in einer besonders vorteilhaften Ausführungsform die Möglichkeit, dass jedem der Halteelemente eine erste Rastführung an der Rückwand des Gehäuses und eine zweite Rastführung an einer Vorderwand des Gehäuses zugeordnet sind. Diese Rastführungen können eine Anzahl von Rastausnehmungen umfassen, in die entsprechend geformte Rastvorsprünge, die an den Halteelementen ausgebildet sind, eingreifen können.

Das Gehäuse kann beispielsweise ein erstes Gehäuseteil und mindestens ein zweites Gehäuseteil umfassen, die lösbar miteinander verbunden sind.

Um die Handhabung des Falthandtuchspenders zu vereinfachen, kann das zweite Gehäuseteil in einer bevorzugten Ausführungsform relativ zum ersten Gehäuseteil verschwenkbar sein. Dadurch kann insbesondere das Befüllen des Falthandtuchspenders mit Falthandtüchern vereinfacht werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische, teilweise transparente Darstellung eines Falthandtuchspenders gemäß einem ersten Ausführungsbeispiel der vorliegenden Erfindung;
- Fig. 2: einen Schnitt durch einen Falthandtuchspender gemäß einem zweiten Ausführungsbeispiel der vorliegenden Erfindung;
- Fig. 3: einen Schnitt durch den Falthandtuchspender entlang der Linie III-III in Fig. 2;
- Fig. 4: einen weiteren Schnitt durch den Falthandtuchspender entlang der Linie IV-IV in Fig. 2;
- Fig. 5: einen weiteren Schnitt durch den Falthandtuchspender entlang der Linie V-V gemäß Fig. 2.

Zunächst wird auf Fig. 1 Bezug genommen, die eine perspektivische, teilweise transparente Ansicht eines Falthandtuchspenders 1, der gemäß einem ersten Ausführungsbeispiel der vorliegenden Erfindung aufgebaut ist, zeigt.

Der Falthandtuchspender 1 weist ein Gehäuse 2 auf, welches eine Vorderwand 20, eine Rückwand 21 sowie zwei Seitenwände 22, 23 und eine Bodenwand 24 umfasst. Das Gehäuse 2 ist in diesem Ausführungsbeispiel nach oben hin offen ausgeführt und weist keinen Deckel oder dergleichen auf. Durch die Öffnung des Gehäuses 2 an der Oberseite kann der Falthandtuchspender 1 mit Falthandtüchern beschickt werden. Die Rückwand 21 des Gehäuses 2 kann in bekannter Weise am Ort des Gebrauchs an einer Wand oder dergleichen angebracht werden. In der Bodenwand 24 ist eine im Wesentlichen länglich geformte Entnahmeöffnung 3 ausgebildet, durch die im Gebrauch ein Falthandtuch einzeln aus dem Falthandtuchspender 1 entnommen werden kann. Im Inneren des Gehäuses 2 ist ein Aufnahmeraum mit einem Auflagebereich ausgebildet, auf dem ein Stapel mit einer Mehrzahl von Falthändtüchern positioniert werden kann.

Damit der Falthandtuchspender 1 zur Aufnahme von Falthandtüchern, die unterschiedliche Größen (das heißt: unterschiedliche Breiten bzw Längen und Breiten) bzw. unterschiedliche Breiten und Faltungen aufweisen, geeignet ist, weist der Falthandtuchspender 1 Verstellmittel auf, die ihrerseits dazu geeignet sind, den Aufnahmeraum, insbesondere die Größe des Auflagebereichs für die Falthandtücher, innerhalb des Gehäuses 2 für das jeweils verwendete Falthandtuchformat in der Weise passend einzustellen, dass die Falthandtücher im Gebrauch einzeln aus dem Falthandtuchspender 1 entnommen werden können. Somit können in dem hier vorgestellten Falthandtuchspender 1 Falthandtücher mit unterschiedlichen Größen bzw. unterschiedlichen Breiten und Faltungen untergebracht werden.

Die Verstellmittel umfassen ein im Wesentlichen plattenförmig ausgebildetes Verstellelement 4, das von zwei Haltevorsprüngen 5a, 5b, die sich von der Rückwand 21 des Gehäuses 2 weg erstrecken und voneinander beabstandet sind, gehalten wird. Jeder der Haltevorsprünge 5a, 5b weist in diesem Ausführungsbeispiel drei voneinander beabstandete Vertiefungen 50 auf, in denen eine untere Begrenzungskante 40 des Verstellelements 4 lösbar eingesetzt und gehalten werden kann. Durch diese Maßnahme werden verschiedene Einstellpositionen für das im Wesentlichen plattenförmige Verstellelement 4 im Gehäuse 2 des Falthandtuchspenders 1 bereitgestellt, um somit den effektiv zur Verfügung stehenden Aufnahmeraum, insbesondere auch die Breite des Auflagebereichs, an unterschiedliche Breiten der verwendeten Falthandtücher anpassen zu können. Es wird deutlich, dass die Breite des Aufnahmeraums für die Falthandtücher durch das Verstellen des Verstellelements 4 diskontinuierlich einstellbar ist. Um die Handhabung des Verstellelements 4 zu erleichtern, weist dieses in einem oberen Bereich einen Handhabungsabschnitt 42 auf, der integral mit dem Verstellelement 4 ausgebildet ist.

Damit der Aufnahmeraum nicht nur mit Hilfe des Verstellelements 4 hinsichtlich der Breite verstellt werden kann, sondern darüber hinaus auch an Falthandtücher, die unterschiedliche Längen aufweisen, angepasst werden kann, weist der Falthandtuchspender 1 ferner zwei Halteelemente 6a, 6b auf, die in diesem Ausführungsbeispiel als einander zugewandte Haltegabeln ausgebildet sind und den Auflagebereich für die Falthandtücher bilden. Im Gebrauch liegt der Falthandtuchstapel auf den beiden Halteelementen 6a, 6b auf.

Man erkennt, dass die beiden Halteelemente 6a, 6b im Gehäuse 2 unterhalb der beiden Haltevorsprünge 5a, 5b für das Verstellelement 4 angeordnet sind. Die beiden Halteelemente 6a, 6b sind in Längsrichtung des Gehäuses 2 parallel zur Rückwand 21 verschiebbar ausgeführt, so dass der Auflagebereich des für die Aufnahme des Faltpapierstapels zur Verfügung stehenden Aufnahmeraums an unterschiedliche Längen der Falthandtücher angepasst werden kann.

Um zu verhindern, dass sich die Halteelemente 6a, 6b beispielsweise durch die von den Falthandtüchern ausgeübte Gewichtskraft ungewollt in Längsrichtung verschieben können, sind in diesem Ausführungsbeispiel Rastmittel vorgesehen, die dazu geeignet sind, die Halteelemente 6a, 6b rastend im Gehäuse 2 des Falthandtuchspenders 1 festzulegen. In diesem Ausführungsbeispiel sind jedem der beiden Halteelemente 6a, 6b jeweils zwei Rastführungen 70a, 71a, 70b, 71b zugeordnet, die eine Anzahl von Rastausnehmungen 8 umfassen, in denen entsprechende Rastvorsprünge der Halteelemente 6a, 6b eingreifen können, um die Halteelemente 6a, 6b in den Rastführungen 70a, 71a, 70b, 71 b rastend festzulegen. Die Anzahl der zur Verfügung stehenden Rastpositionen hängt von der Anzahl der Rastausnehmungen 8 ab, die in den Rastführungen 70a, 71 a, 70b, 71 b ausgebildet sind.

Ausgehend von der in Fig. 1 dargestellten Stellung der Halteelemente 6a, 6b können diese jeweils in die durch Pfeile angedeuteten Richtungen verschoben werden und in den entsprechenden Rastausnehmungen 8 verrasten. Durch diese Maßnahme kann in vorteilhafter Weise erreicht werden, dass Falthandtücher unterschiedlicher Länge im Aufnahmeraum des Gehäuses 2 untergebracht und auf dem durch die Halteelemente 6a, 6b gebildeten Auflagebereich positioniert werden können. An Stelle der in diesem Ausführungsbeispiel vorgesehenen Rastmittel, die eine Verrastung in diskontinuierlichen Rastpositionen ermöglichen, können in einer alternativen Ausführungsform auch Verriegelungsmittel vorgesehen sein, die so ausgebildet sind, dass sie eine kontinuierliche Verstellung und Verriegelung der Halteelemente 6a, 6b ermöglichen. Um die Handhabung der der Halteelemente 6a, 6b zu vereinfachen können in der Vorderwand 20 und/oder in der Rückwand 21 des Gehäuses 2 Durchbrechungen vorgesehen sein, in die ein Benutzer von außen hineingreifen kann, um die Halteelemente 6a, 6b bei Bedarf zu verstellen.

Unter Bezugnahme auf Fig. 2 bis 5 wird nachfolgend ein zweites Ausführungsbeispiel der vorliegenden Erfindung näher erläutert. Der Aufbau des Falthandtuchspenders 1 entspricht hinsichtlich der Verstellmittel im Wesentlichen dem Aufbau des ersten Ausführungsbeispiels, so dass nachfolgend in erster Linie auf die konstruktiven Unterschiede eingegangen werden soll.

In diesem Ausführungsbeispiel ist das Gehäuse 2 des Falthandtuchspenders 1 geschlossen ausgeführt und weist zwei Gehäuseteile 200, 201 auf, die lösbar miteinander verbunden sind. Ein erstes Gehäuseteil 200, welches die Rückwand 21 des Gehäuses 2 umfasst, kann am Ort des Gebrauchs an einer Wand oder dergleichen angebracht werden. Ein zweites Gehäuseteil 201 ist über eine Schwenkachse 10 oder über mindestens zwei Scharniergelenke am ersten Gehäuseteil 200 angelenkt. Das zweite Gehäuseteil 201 kann somit nach vorne und nach unten relativ zum ersten Gehäuseteil 200 verschwenkt werden, um das Gehäuse 2 zu öffnen und beispielsweise den Falthandtuchvorrat aufzufüllen.

Der Falthandtuchspender 1 weist wiederum ein im Wesentlichen plattenförmiges Verstellelement 4 auf, das von zwei voneinander beabstandeten Haltevorsprüngen 5a, 5b, die sich von der Rückwand 21 des Gehäuses 2 weg erstrecken, gehalten wird. Man erkennt unter Bezugnahme auf Fig. 4, dass die Haltevorsprünge 5a, 5b mehrere Vertiefungen 50 aufweisen, in denen die untere Begrenzungskante 40 des Verstellelements 4 eingesetzt werden kann. Es wird deutlich, dass die untere Kante 40 des Verstellelements 4 wahlweise in eine der Vertiefungen 50 der Haltevorsprünge 5a, 5b eingesetzt werden kann, um auf diese Weise die Breite der Auflagefläche zu verändern, um Falthandtücher unterschiedlicher Breite im Aufnahmeraum des Falthandtuchspenders 1 unterbringen zu können.

Um das Verstellelement 4 auch an der Rückwand 21 des Gehäuses 2 halten zu können, ist in diesem Ausführungsbeispiel ein Vorsprung 9 vorgesehen, der integral mit der Rückwand 21 ausgebildet ist und in den Aufnahmeraum des Gehäuses 2 hineinragt. Der Vorsprung 8 ist so ausgebildet, dass er die obere Kante 41 des Verstellelements 4 umgreift und somit das Verstellelement 4 an der Rückwand 21 hält.

Die beiden, bereits oben ausführlich beschriebenen Halteelemente 6a, 6b, die wiederum als Haltgabeln ausgebildet sind, sind in diesem Ausführungsbeispiel ebenfalls in Längsrichtung parallel zur Rückwand 21 verstellbar ausgeführt, so dass der für die Falthandtücher effektiv im Aufnahmeraum zur Verfügung stehende Auflagebereich auf einfache Weise an unterschiedliche Längen von Falthandtüchern angepasst werden können. Die Halteelemente 6a, 6b sind auch in diesem Ausführungsbeispiel über Rastmittel lösbar im Gehäuse 2 festgelegt. Man erkennt beispielsweise in Fig. 5, dass jedes der Halteelemente 6a, 6b zwei Rastvorsprünge 60 aufweist, die in dazu korrespondierende Rastausnehmungen 8 der Rastführungen 70a, 70b, 70c, 70d eingreifen können, die an der Vorderwand 20 beziehungsweise an der Rückwand 21 des Gehäuses 2 angebracht sind, um dadurch die Haltelemente 6a, 6b rastend und damit lösbar an den Rastführungen 70a, 70b, 70c, 70d festzulegen.

## Patentansprüche

1. Falthandtuchspender (1) umfassend
- ein Gehäuse (2), das einen Aufnahmeraum mit einem Auflagebereich für einen Stapel von Falthandtüchern bildet,
- eine Entnahmeöffnung (3), die im Boden (24) des Gehäuses (2) ausgebildet ist und durch die im Gebrauch Falthandtücher entnommen werden können,
wobei der Falthandtuchspender (1) Verstellmittel aufweist, geeignet, den Aufnahmeraum für eine Aufnahme von Falthandtüchern, die unterschiedliche Größen und/oder Faltungen aufweisen, zu verstellen, wobei die Verstellmittel ein im Wesentlichen plattenförmiges Verstellelement (4) aufweisen, welches dafür eingerichtet ist, die Breite des Aufnahmeraums zwischen einer Vorderwand (20) und einer Rückwand (21) des Gehäuses zu verstellen und wobei im Gehäuse (2) ein Haltemittel untergebracht ist, auf welchem das Verstellelement (4) lösbar festlegbar ist,
**dadurch gekennzeichnet, dass** das Haltemittel aus mindestens zwei Haltevorsprüngen (5a, 5b) besteht wobei jeder der Haltevorsprünge (5a, 5b) mindestens zwei Vertiefungen (50) umfasst, in die eine untere Begrenzungskante (40) des Verstellelements (4) im Gebrauch lösbar einsetzbar ist.

2. Falthandtuchspender (1) nach Anspruch 1, **dadurch gekennzeichnet, dass** das Verstellelement (4) mindestens einen Handhabungsabschnitt (42) umfasst.

3. Falthandtuchspender (1) nach Anspruch 2, **dadurch gekennzeichnet, dass** der Handhabungsabschnitt (42) integral mit dem Verstellelement (4) ausgebildet ist.

4. Falthandtuchspender (1) nach einem der Ansprüche 1 bis 3, **dadurch gekennzeichnet, dass** die Haltevorsprünge (5a, 5b) an der Rückwand (21) des Gehäuses (2) angeordnet sind.

5. Falthandtuchspender (1) nach einem der Ansprüche 1 bis 4, **dadurch gekennzeichnet, dass** an der Rückwand (21) mindestens ein Vorsprung (9) angeordnet ist, geeignet, eine obere Begrenzungskante (41) des Verstellelements (4) lösbar festzulegen.

6. Falthandtuchspender (1) nach Anspruch 5, **dadurch gekennzeichnet, dass** der Vorsprung (9) integral mit der Rückwand (21) ausgebildet ist.

7. Falthandtuchspender (1) nach einem der Ansprüche 1 bis 6, **dadurch gekennzeichnet, dass** die Verstellmittel mindestens zwei verstellbare Halteelemente (6a, 6b) umfassen, auf denen die Falthandtücher im Gebrauch aufliegen können.

8. Falthandtuchspender (1) nach Anspruch 7, **dadurch gekennzeichnet, dass** die verstellbaren Halteelemente (6a, 6b) innerhalb des Gehäuses (2) im Wesentlich parallel zur Rückwand (21) verstellbar geführt sind.

9. Falthandtuchspender (1) nach Anspruch 8, **dadurch gekennzeichnet, dass** sich die verstellbaren Halteelemente (6a, 6b) zwischen der Vorderwand (20) und der Rückwand (21) des Gehäuses (2) erstrecken.

10. Falthandtuchspender (1) nach einem der Ansprüche 8 oder 9, **dadurch gekennzeichnet, dass** die Halteelemente (6a, 6b) als Haltegabeln ausgeführt sind.

11. Falthandtuchspender (1) nach einem der Ansprüche 8 bis 10, **dadurch gekennzeichnet, dass** die Halteelemente (6a, 6b) im Gehäuse (2) rastend festlegbar sind.

12. Falthandtuchspender (1) nach Anspruch 11, **dadurch gekennzeichnet, dass** jedem der Halteelemente (6a, 6b) eine erste Rastführung (70a, 70b) an der Rückwand (21) des Gehäuses (2) und eine zweite Rastführung (71 a, 71b) an einer Vorderwand (20) des Gehäuses (2) zugeordnet sind.

13. Falthandtuchspender (1) nach Anspruch 12, **dadurch gekennzeichnet, dass** die Rastführungen (70a, 70b, 71a, 71 b) eine Anzahl von Rastausnehmungen (8) umfasst, in die entsprechend geformte Rastvorsprünge (60) der Halteelemente (6a, 6b) eingreifen können.

14. Falthandtuchspender (1) nach einem der Ansprüche 1 bis 13, **dadurch gekennzeichnet, dass** das Gehäuse (2) ein erstes Gehäuseteil (200) und mindestens ein zweites Gehäuseteil (201) umfasst, die lösbar miteinander verbunden sind.

15. Falthandtuchspender (1) nach Anspruch 14, **dadurch gekennzeichnet, dass** das zweite Gehäuseteil (201) relativ zum ersten Gehäuseteil (200) verschwenkbar ist.

## Claims

1. Folded-towel dispenser (1) comprising
- a housing (2), which forms an accommodating chamber with a bearing region for a stack of folded towels, and
- a removal opening (3), which is formed in the base (24) of the housing (2) and through which, during use, folded towels can be removed,
wherein the folded-towel dispenser (1) has adjusting means suitable for adjusting the accommodating chamber for accommodating folded towels which are of different sizes and/or have different folding formations, wherein the adjusting means have an essentially plate-like adjusting element (4) which is intended for adjusting the width of the accommodating chamber between a front wall (20) and a rear wall (21) of the housing, and wherein the housing (2) accommodates a retaining means on which the adjusting element (4) can be secured in a releasable manner,
**characterized in that** the retaining means comprises at least two retaining protrusions (5a, 5b), wherein each of the retaining protrusions (5a, 5b) comprises at least two depressions (50) into which a lower boundary edge (40) of the adjusting element (4) can be inserted in a releasable manner during use.

2. Folded-towel dispenser (1) according to Claim 1, **characterized in that** the adjusting element (4) comprises at least one handling portion (42).

3. Folded-towel dispenser (1) according to Claim 2, **characterized in that** the handling portion (42) is formed integrally with the adjusting element (4).

4. Folded-towel dispenser (1) according to one of Claims 1 to 3, **characterized in that** the retaining protrusions (5a, 5b) are arranged on the rear wall (21) of the housing (2).

5. Folded-towel dispenser (1) according to one of Claims 1 to 4, **characterized in that** the rear wall (21) has arranged on it at least one protrusion (9), suitable for securing an upper boundary edge (41) of the adjusting element (4) in a releasable manner.

6. Folded-towel dispenser (1) according to Claim 5, **characterized in that** the protrusion (9) is formed integrally with the rear wall (21).

7. Folded-towel dispenser (1) according to one of Claims 1 to 6, **characterized in that** the adjusting means comprise at least two adjustable retaining elements (6a, 6b), on which the folded towels can rest during use.

8. Folded-towel dispenser (1) according to Claim 7, **characterized in that** the adjustable retaining elements (6a, 6b) are guided within the housing (2) such that they can be adjusted essentially parallel to the rear wall (21).

9. Folded-towel dispenser (1) according to Claim 8, **characterized in that** the adjustable retaining elements (6a, 6b) extend between the front wall (20) and the rear wall (21) of the housing (2).

10. Folded-towel dispenser (1) according to either of Claims 8 and 9, **characterized in that** the retaining elements (6a, 6b) are designed as retaining forks.

11. Folded-towel dispenser (1) according to one of Claims 8 to 10, **characterized in that** the retaining elements (6a, 6b) can be secured with latching action in the housing (2).

12. Folded-towel dispenser (1) according to Claim 11, **characterized in that** each of the retaining elements (6a, 6b) is assigned a first latching guide (70a, 70b) on the rear wall (21) of the housing (2) and a second latching guide (71a, 71b) on a front wall (20) of the housing (2).

13. Folded-towel dispenser (1) according to Claim 12, **characterized in that** the latching guides (70a, 70b, 71a, 71b) comprise a number of latching recesses (8), in which correspondingly shaped latching protrusions (60) of the retaining elements (6a, 6b) can engage.

14. Folded-towel dispenser (1) according to one of Claims 1 to 13, **characterized in that** the housing (2) comprises a first housing part (200) and at least a second housing part (201), the housing parts being connected to one another in a releasable manner.

15. Folded-towel dispenser (1) according to Claim 14, **characterized in that** the second housing part (201) can be pivoted relative to the first housing part (200).

## Revendications

1. Distributeur de serviettes pliées (1) comprenant :
- un boîtier (2) qui forme un espace de logement avec une zone d'appui pour une pile de serviettes pliées ;
- une ouverture de prélèvement (3) réalisée dans le fond (24) du boîtier (2) et à travers laquelle les serviettes pliées peuvent être retirées en situation d'utilisation ;
le distributeur de serviettes pliées (1) comportant des moyens de réglage adaptés pour régler l'espace de logement prévu pour loger des serviettes pliées de différentes tailles et/ou avec différents plis, les moyens de réglage comportant pour l'essentiel un élément de réglage (4) en forme de plaque conçu pour régler la largeur de l'espace de logement entre une paroi avant (20) et une paroi arrière (21) du boîtier ; et un moyen d'arrêt étant placé dans le boîtier (2), sur lequel l'élément de réglage (4) est fixé de façon amovible ;
**caractérisé en ce que** le moyen d'arrêt se compose d'au moins deux saillies d'arrêt (5a, 5b), comprenant chacune au moins deux renfoncements (50) dans lesquels un bord de délimitation (40) inférieur de l'élément de réglage (4) peut être inséré de façon amovible en situation d'utilisation.

2. Distributeur de serviettes pliées (1) selon la revendication 1, **caractérisé en ce que** l'élément de réglage (4) comprend au moins un segment de prise en main (42).

3. Distributeur de serviettes pliées (1) selon la revendication 2, **caractérisé en ce que** le segment de prise en main (42) est réalisé en intégralité avec l'élément de réglage (4).

4. Distributeur de serviettes pliées (1) selon l'une quelconque des revendications 1 à 3, **caractérisé en ce que** les saillies d'arrêt (5a, 5b) sont disposées au niveau de la paroi arrière (21) du boîtier (2).

5. Distributeur de serviettes pliées (1) selon l'une quelconque des revendications 1 à 4, **caractérisé en ce qu'**au moins une saillie (9) est disposée au niveau de la paroi arrière (21), de façon adaptée pour fixer de façon amovible un bord de délimitation (41) supérieur de l'élément de réglage (4).

6. Distributeur de serviettes pliées (1) selon la revendication 5, **caractérisé en ce que** la saillie (9) est réalisée en intégralité avec la paroi arrière (21).

7. Distributeur de serviettes pliées (1) selon l'une quelconque des revendications 1 à 6, **caractérisé en ce que** les moyens de réglage comprennent au moins deux éléments d'arrêt (6a, 6b) réglables sur lesquels les serviettes pliées peuvent être posées en situation d'utilisation.

8. Distributeur de serviettes pliées (1) selon la revendication 7, **caractérisé en ce que** les éléments d'arrêt (6a, 6b) réglables sont introduits de façon réglable à l'intérieur du boîtier (2) pour l'essentiel parallèlement à la paroi arrière (21).

9. Distributeur de serviettes pliées (1) selon la revendication 8, **caractérisé en ce que** les éléments d'arrêt (6a, 6b) réglables s'étendent entre la paroi avant (20) et la paroi arrière (21) du boîtier (2).

10. Distributeur de serviettes pliées (1) selon l'une quelconque des revendications 8 ou 9, **caractérisé en ce que** les éléments d'arrêt (6a, 6b) prennent la forme de fourches d'arrêt.

11. Distributeur de serviettes pliées (1) selon l'une quelconque des revendications 8 à 10, **caractérisé en ce que** les éléments d'arrêt (6a, 6b) peuvent être fixés dans le boîtier (2) de façon encliquetée.

12. Distributeur de serviettes pliées (1) selon la revendication 11, **caractérisé en ce qu'**un premier guide d'encliquetage (70a, 70b) positionné au niveau de la paroi arrière (21) du boîtier (2) et qu'un deuxième guide d'encliquetage (71a, 71b) positionné au niveau d'une paroi avant (20) du boîtier (2) sont associés à chacun des éléments d'arrêt (6a, 6b).

13. Distributeur de serviettes pliées (1) selon la revendication 12, **caractérisé en ce que** les guides d'encliquetage (70a, 70b, 71a, 71b) comprennent un certain nombre d'évidements d'encliquetage (8) dans lesquels peuvent s'engrener les saillies d'encliquetage (60) de forme correspondante des éléments d'arrêt (6a, 6b).

14. Distributeur de serviettes pliées (1) selon l'une quelconque des revendications 1 à 13, **caractérisé en ce que** le boîtier (2) comprend une première partie de boîtier (200) et au moins une deuxième partie de boîtier (201) qui sont reliées entre elles de façon amovible.

15. Distributeur de serviettes pliées (1) selon la revendication 14, **caractérisé en ce que** la deuxième partie de boîtier (201) peut être pivotée par rapport à la première partie de boîtier (200).
